# EUROPÄISCHE PATENTSCHRIFT

(11) **EP 2 476 856 B1**
(45) Veröffentlichungstag und Bekanntmachung des Hinweises auf die Patenterteilung: **28.10.2015**
(21) Anmeldenummer: 12150858.4
(22) Anmeldetag: 12.01.2012
(51) Int. Cl.: E06B 7/21, E06B 7/215, E05D 15/06, E06B 3/46

(54) **Schiebetüranlage**
Sliding door assembly
Installation de porte coulissante

(30) Priorität: 14.01.2011 DE 102011002702
(43) Veröffentlichungstag der Anmeldung: 18.07.2012
(73) Patentinhaber: GEZE GmbH, 71229 Leonberg (DE)
(72) Erfinder: Bauer, Ludwig, 75248 Ölbronn-Dürrn (DE)

(56) Entgegenhaltungen:
- WO-A1-95/00735
- DE-U1-202005 011 984
- FR-A1- 2 416 333

## Beschreibung

Die Erfindung betrifft eine Schiebetüranlage nach dem Oberbegriff des Patentanspruchs 1.

Aus der DE 20 2005 011 984 U1 ist eine Schiebetüranlage mit mindestens einem verschiebbar gelagerten Türflügel bekannt. Es ist mindestens eine Dichtungseinrichtung vorhanden, welche zur Abdichtung des Türflügels gegenüber mindestens einem benachbarten Bauteil der Schiebetüranlage dient, wobei die Dichtungseinrichtung mindestens eine bewegliche Dichtleiste aufweist. Zur Betätigung der Dichtleiste weist die Dichtungseinrichtung mindestens ein Betätigungselement auf. Das Betätigungselement ist durch eine Rückstelleinrichtung beaufschlagt, von welcher mindestens eine Kraftkomponente in Bewegungsrichtung des Türflügels wirkt. Um bei ausgefahrener Dichtleiste ein durch die Rückstelleinrichtung bewirktes, unerwünschtes Öffnen des Türflügels zu vermeiden, ist als Blockiereinrichtung ein Magnetelement vorhanden, welches den Türflügel in Schließrichtung beaufschlagt. Beim manuellen Öffnen des Türflügels muss also die Kraft dieses Magnetelements überwunden werden, was den Bedienkomfort der Schiebetüranlage erheblich beeinträchtigt.

In der WO 95/00735 A1 ist ebenfalls eine Schiebetüranlage beschrieben. Hier ist eine Auslöseeinrichtung zur Betätigung der beweglichen Dichtung vorhanden, welche die in Bewegungsrichtung des Türflügels wirkende Kraftkomponente der Rückstelleinrichtung über einen Hebel in eine Richtung senkrecht zur Bewegungsrichtung des Türflügels nach unten umlenkt.

Aus der FR 2 416 333 A1 sind Hebel zur Umlenkung der Kraftkomponente in eine vertikale Richtung bekannt.

Der Erfindung liegt die Aufgabe zugrunde, eine Schiebetüranlage zu schaffen, welche die vorgenannten Nachteile überwindet. Insbesondere soll der Türflügel bei ausgefahrener Dichtleiste zuverlässig in seiner Geschlossenlage verbleiben, jedoch ohne großen Kraftaufwand aus der Geschlossenlage heraus in Öffnungsrichtung bewegt werden können.

Die Aufgabe wird durch die Merkmale des Patentanspruchs 1 gelöst.

Die Unteransprüche bilden vorteilhafte Ausgestaltungsmöglichkeiten der Erfindung.

Dadurch, dass das Betätigungselement erfindungsgemäß mit einer Auslöseeinrichtung zusammenwirkt, welche die in Bewegungsrichtung des Türflügels wirkende Kraftkomponente der Rückstelleinrichtung über mindestens einen Hebel und/oder mindestens einen Mitnehmer in eine Richtung senkrecht zur Bewegungsrichtung des Türflügels umlenkt, verbleibt der Türflügel auch ohne die Verwendung weiterer Blockiereinrichtungen in seiner Geschlossenlage und kann außerdem ohne nennenswerten Kraftaufwand aus seiner Geschlossenlage heraus in Öffnungsrichtung bewegt werden.

Der erste Mitnehmer der Auslöseeinrichtung kann mit einem gebäudeseitig, d.h. beispielsweise am Gebäudeboden oder an einem ortsfesten Bauteil der Schiebetüranlage montierten Anschlagelement zusammenwirken. Durch die Auswahl des Montageorts des Anschlagelements lässt sich die Position des Türflügels, in welcher die Dichtungseinrichtung betätigt werden soll, definieren.

Das Anschlagelement kann einen Aufnahmebereich für den ersten Mitnehmer aufweisen, wobei der Aufnahmebereich mindestens einen in Bezug auf die Bewegungsrichtung des Türflügels schrägen Abschnitt sowie mindestens einen in Bezug auf die Bewegungsrichtung des Türflügels parallelen, geraden Abschnitt aufweisen kann. Der schräge Abschnitt wird bevorzugt zum Absenken der Dichtungseinrichtung durchlaufen, und in einer vorteilhaften Ausführung wirkt der erste Mitnehmer der Auslöseeinrichtung bei vollständig geschlossenem Türflügel mit dem in Bezug auf die Bewegungsrichtung des Türflügels parallelen, geraden Abschnitt des Aufnahmebereichs des Anschlagelements zusammen, wodurch die durch die Rückstelleinrichtung der Dichtungseinrichtung bewirkte Kraft in eine Richtung umgelenkt wird, in der sie die Bewegung des Türflügels nicht beeinflusst.

Der erste Mitnehmer kann an einem gegenüber einem Führungselement der Auslöseeinrichtung verschiebbaren Schlitten angeordnet sein. Hierdurch ist eine exakte Führung des ersten Mitnehmers gewährleistet.

Der Schlitten kann durch ein Rückstellelement gegenüber dem Führungselement beaufschlagt sein, wodurch sichergestellt ist, dass der erste Mitnehmer zuverlässig in seine Grundposition gelangt.

An dem Schlitten kann ein zweiter Mitnehmer angeordnet sein, und an dem Führungselement der Hebel um eine Drehachse schwenkbar gelagert sein. In einer bevorzugten Ausgestaltung kann der Hebel mit dem zweiten Mitnehmer sowie mit dem Betätigungselement der Dichtungseinrichtung unmittelbar zusammenwirken. Die beiden Mitnehmer sind vorteilhaft als Rollen ausgebildet.

Durch diese Anordnung wird eine optimale Übersetzung der auftretenden Kräfte erreicht, und ferner werden hierdurch Verluste, beispielsweise durch Reibung bedingt, vermieden.

Unmittelbar vor Erreichen der vollständigen Geschlossenlage des Türflügels kann die Verlagerung des Betätigungselements und somit das Absenken der Dichtleiste der Dichtungseinrichtung noch dadurch verstärkt werden, dass der Hebel in seinem freien Endbereich eine Verdickung aufweist, wobei der Übergang zu der Verdickung als Schräge ausgebildet sein kann.

Im Nachfolgenden wird ein Ausführungsbeispiel in der Zeichnung anhand der Figuren näher erläutert.

Dabei zeigen:
- Fig. 1a: eine Frontansicht einer erfindungsgemäßen Schiebetüranlage, bei Offenlage des Türflügels;
- Fig. 1b: eine Darstellung gemäß Fig. 1a, jedoch bei Geschlossenlage des Türflügels;
- Fig. 2a: den unteren Randbereich des Türflügels gemäß Fig. 1 in einem ersten Betriebszustand;
- Fig. 2b: eine Darstellung gemäß Fig. 2a, jedoch in einem zweiten Betriebszustand;
- Fig. 3: eine Stirnansicht des unteren Randbereichs des Türflügels gemäß Fig. 1 und 2;
- Fig. 4: eine Schrägansicht des unteren Randbereichs des Türflügels gemäß Fig. 1 bis 3.

In den Fig. 1 a und 1 b ist eine Schiebetüranlage 1 in Frontansicht bei Offenlage bzw. bei Geschlossenlage des Türflügels 2 dargestellt. Der als Schiebeflügel ausgebildete Türflügel 2 ist entlang einer ortsfest an einer Gebäudedecke 10 angeordneten Führungsschiene 9 über eine Führungseinrichtung 6 verschiebbar gelagert. Der durch den Türflügel 2 verschließbare Durchgangsbereich der Schiebetüranlage 1 wird seitlich durch Gebäudewände 11 begrenzt. Die Führungseinrichtung 6 weist zwei Rollenwagen 7 mit Laufrollen 8 auf, welche in der Führungsschiene 9 abrollen. Der an der Führungseinrichtung 6 aufgehängte Türflügel 2 weist ein umlaufendes Profil 4 auf. Eine an dem Profil 4 montierte Griffeinrichtung 5 dient zur manuellen Betätigung des Türflügels 2. Alternativ oder zusätzlich ist auch eine fremdkraftbetätigte Verschiebung des Türflügels 2 durch eine Antriebseinrichtung denkbar. Im Bereich des Gebäudebodens 13 kann der Türflügel 2 ebenfalls eine Führungseinrichtung aufweisen, welche der bodenseitigen Führung und/oder Verriegelung dienen kann, hier jedoch nicht dargestellt ist. Ferner weist der Türflügel 2 im Bereich des Gebäudebodens 13 eine Dichtungseinrichtung 12 auf, welche in oder an einem unteren waagerechten Abschnitt des Profils 4 des Türflügels 2 angeordnet ist und bei Geschlossenlage des Türflügels 2 zur Abdichtung der bodenseitigen horizontalen Unterkante des Türflügels 2 gegenüber dem Gebäudeboden 13 dient. Die Dichtungseinrichtung 12 weist hierzu eine bewegliche Dichtleiste 14 auf.

In der Position gemäß Fig. 1a befindet sich der Türflügel 2 in vollständiger Offenlage, und dementsprechend befindet sich die Dichtleiste 14 der Dichtungseinrichtung 12 in einer angehobenen Stellung, so dass zwischen der Unterkante der Dichtleiste 14 und der Oberfläche des Gebäudebodens 13 ein kleiner Spalt verbleibt, welcher eine ungehinderte Bewegung des Türflügels 2 erlaubt.

Durch Bewegung in Richtung des Pfeils A wird der Türflügel 2 in Richtung auf seine Geschlossenlage bewegt.

In der Position gemäß Fig. 1b befindet sich der Türflügel 2 in vollständiger Geschlossenlage, und dementsprechend befindet sich die Dichtleiste 14 der Dichtungseinrichtung 12 in abgesenkter Stellung, so dass die Unterkante der Dichtleiste 14 auf der Oberfläche des Gebäudebodens 13 abdichtend aufliegt. Das Absenken der Dichtleiste 14 erfolgt in vollständiger Geschlossenlage des Türflügels 2 durch die Betätigung eines am oder im Türflügel 2 beweglich, insbesondere verschiebbar gelagerten Betätigungselements 15, welches durch eine hier nicht dargestellte Rückstelleinrichtung beaufschlagt ist, so dass die Dichtleiste 14 bei Nichtbetätigung des Betätigungselements 15 angehoben wird bzw. ist.

In den Fig. 2a und 2b ist der untere Randbereich des Türflügels 2 im Bereich seiner Nebenschließkante 3 dargestellt. Aus Gründen einer besseren Übersicht sind in diesen Darstellungen das Profil 4 des Türflügels 2 sowie die Dichtleiste 14 nur schematisch gestrichelt dargestellt. Die Dichtungseinrichtung 12 ist, wie in den Fig. 1 a und 1 b dargestellt, in oder an einem unteren waagerechten Abschnitt des Profils 4 des Türflügels 2 angeordnet, während in oder an einem angrenzenden senkrechten Abschnitt des Profils 4 im Bereich der Nebenschließkante 3 des Türflügels 2 eine Auslöseeinrichtung 20 mit einem Führungselement 23 angeordnet ist. Auf dem Gebäudeboden 13 ist in dem Bereich, wo sich bei geschlossenem Türflügel 2 dessen Nebenschließkante 3 befindet, ein Anschlagelement 16 montiert. Das Anschlagelement 16 kann, wie hier dargestellt, aufliegend montiert sein. Alternativ kann das Anschlagelement 16 auch in einer versenkt im Gebäudeboden angeordneten Führungseinrichtung, z.B. Führungsschiene montiert sein.

Das Anschlagelement 16 weist einen Aufnahmebereich 17 für einen ersten Mitnehmer 21 der Auslöseeinrichtung 20 auf, wobei der Aufnahmebereich 17 in diesem Ausführungsbeispiel als abgewinkelte Nut ausgebildet ist, d.h. an einen im Verhältnis zur Bewegungsrichtung des Türflügels 2 schrägen Abschnitt 18 schließt sich ein gerader Abschnitt 19 an, welcher zumindest annähernd parallel zur Bewegungsrichtung des Türflügels 2 ausgerichtet ist.

Der erste Mitnehmer 21, welcher in diesem Ausführungsbeispiel als Rolle ausgebildet ist, ist an einem Schlitten 22 angeordnet, welcher in dem Führungselement 23 vertikal verschiebbar angeordnet ist. Ein in diesem Ausführungsbeispiel als Zugfeder ausgebildetes Rückstellelement 24 beaufschlagt den Schlitten nach oben, wobei das Rückstellelement 24 einerends in einem oberen Bereich des Führungselements 23 und andererends am Schlitten 22 angelenkt ist. Am Führungselement 23 ist ein Hebel 26 um eine Drehachse 27 schwenkbar gelagert. Der Schlitten 22 umgreift mit einer Aussparung 28 die Drehachse 27, wodurch der Bewegungsbereich des Schlittens 22 definiert ist, indem die Drehachse 27 als oberer Anschlag für den Schlitten 22 dient. Der Hebel 26 wirkt mit einem zweiten, ebenfalls am Schlitten 22 angeordneten und in diesem Ausführungsbeispiel ebenfalls als Rolle ausgebildeten Mitnehmer 25 sowie mit dem Betätigungselement 15 der Dichtungseinrichtung 12 zusammen. Das Zusammenwirken des Mitnehmers 25 mit dem Hebel 26 zeichnet sich durch minimale Reibung aus, so dass eine optimale Übertragung der auftretenden Kräfte gewährleistet ist.

In der Position gemäß Fig. 2a befindet sich der Türflügel 2 bereits kurz vor seiner vollständigen Geschlossenlage. Der mit dem gebäudebodenseitigen Anschlagelement 16 zusammenwirkende, erste Mitnehmer 21 der Auslöseeinrichtung 20 hat sich entsprechend der Bewegung des Türflügels 2 von links an das Anschlagelement 16 heran bewegt und befindet sich bereits kurz vor dem schrägen Abschnitt 18 des Aufnahmebereichs 17 des Anschlagelements 16. Bei weiterer Bewegung des Türflügels 2 in Schließrichtung (Pfeil A) kommt der erste Mitnehmer 21 dann in Kontakt mit dem schrägen Abschnitt 18 des Aufnahmebereichs 17 des Anschlagelements 16 und rollt abwärts an diesem entlang, wodurch der Schlitten 22 der Auslöseeinrichtung 20 gegen die Kraft des Rückstellelements 24 nach unten gezogen wird. Bei dieser Abwärtsbewegung des Schlittens 22 wird der Hebel 26 der Auslöseeinrichtung 20 durch den zweiten Mitnehmer 25 im Gegenuhrzeigersinn verschwenkt und verlagert hierdurch das Betätigungselement 15 der Dichtungseinrichtung 12 im Sinne einer Absenkung der Dichtleiste 14 gegen die Kraft der Rückstelleinrichtung der Dichtungseinrichtung 12.

In der Position gemäß Fig. 2b befindet sich der Türflügel 2 in seiner vollständigen Geschlossenlage. Der erste Mitnehmer 21 der Auslöseeinrichtung 20 ist von dem schrägen Abschnitt 18 des Aufnahmebereichs 17 des Anschlagelements 16 in den geraden Abschnitt 19 des Aufnahmebereichs 17 gelangt, so dass die senkrechte Bewegungskomponente des Mitnehmers 21 zu Null geworden ist. Durch den geraden Abschnitt 19 wird außerdem auch ein Ausgleich gegenüber Montageungenauigkeiten z.B. des Anschlagelements 16 erzielt, da entlang des geraden Abschnitts 19 keine weitere Verstellung der Dichtungseinrichtung 12 mehr stattfindet. Der Hebel 26 der Auslöseeinrichtung 20 ist durch den zweiten Mitnehmer 25 in eine vollständig senkrechte Lage verschwenkt worden, wodurch wiederum das Betätigungselement 15 der Dichtungseinrichtung 12 im Sinne einer Absenkung der Dichtleiste 14 verlagert ist.

Unmittelbar vor Erreichen der vollständigen Geschlossenlage des Türflügels 2 wird die Verlagerung des Betätigungselements 15 und somit das Absenken der Dichtleiste 14 der Dichtungseinrichtung 12 noch dadurch verstärkt, dass der Hebel 26 in seinem freien Endbereich eine Verdickung aufweist, wobei der Übergang zu der Verdickung als Schräge ausgebildet sein kann.

In der vollständigen Geschlossenlage des Türflügels 2 wird das Betätigungselement 15 der Dichtungseinrichtung 12 durch die Rückstelleinrichtung in der Zeichnung nach links beaufschlagt. Dadurch, dass sich dann der erste Mitnehmer 21 im geraden Abschnitt 19 des Aufnahmebereichs 17 des Anschlagelements 16 befindet, wird eine Aufwärtsbewegung des Schlittens 22, welche durch die Rückstelleinrichtung der Dichtungseinrichtung 12 über den Hebel 26 und den zweiten Mitnehmer 25 bewirkt würde, unterbunden, so dass der Türflügel 2 ohne die Verwendung weiterer Blockiereinrichtungen in seiner Geschlossenlage verbleibt. Erst wenn bei einem Öffnen des Türflügels 2 der erste Mitnehmer 21 der Auslöseeinrichtung 20 vom geraden Abschnitt 19 in den schrägen Abschnitt 18 des Aufnahmebereichs 17 des Anschlagelements 16 gelangt, ist eine Aufwärtsbewegung des Schlittens 22 möglich und somit eine durch die Rückstelleinrichtung bewirkte Verlagerung des Betätigungselements 15 der Dichtungseinrichtung im Sinne eines Anhebens der Dichtleiste 14 freigegeben.

In einer alternativen, hier nicht dargestellten Ausgestaltung kann die Auslöseeinrichtung 20 alternativ oder zusätzlich auch an anderen geeigneten Stellen des Türflügels 2 angeordnet sein, beispielsweise im Bereich der Hauptschließkante des Türflügels 2 und/oder im oberen Bereich des Türflügels 2, wobei dann das ortsfeste Anschlagelement 16 in hierzu korrespondierender Anordnung montiert wird, beispielsweise im Bereich der Führungsschiene 9.

Die Fig. 3 und 4 zeigen eine Stirn- bzw. Schrägansicht des unteren Bereichs des Türflügels 2. Der Türflügel 2 weist eine Führungsnut 29 auf, in welche ein auf dem Anschlagelement 16 montierter Führungsschuh 30 eingreift. Die Breite des Führungsschuhs 30 ist geringfügig kleiner als die Breite der Führungsnut, so dass der Türflügel 2 klemmfrei, jedoch ohne nennenswertes Seitenspiel geführt wird. Selbstverständlich kann der Führungsschuh 30 alternativ auch einstückig mit dem Anschlagelement 16 ausgebildet sein, wobei das Anschlagelement 16 an seinen mit der Führungsnut 29 zusammenwirkenden Flächen dann vorteilhaft eine reibwertvermindernde Beschichtung aufweisen kann.

### Liste der Referenzzeichen

- 1: Schiebetüranlage
- 2: Türflügel
- 3: Nebenschließkante
- 4: Profil
- 5: Griffeinrichtung
- 6: Führungseinrichtung
- 7: Rollenwagen
- 8: Laufrolle
- 9: Führungsschiene
- 10: Gebäudedecke
- 11: Gebäudewand
- 12: Dichtungseinrichtung
- 13: Gebäudeboden
- 14: Dichtleiste
- 15: Betätigungselement
- 16: Anschlagelement
- 17: Aufnahmebereich
- 18: schräger Abschnitt
- 19: gerader Abschnitt
- 20: Auslöseeinrichtung
- 21: Mitnehmer
- 22: Schlitten
- 23: Führungselement
- 24: Rückstellelement
- 25: Mitnehmer
- 26: Hebel
- 27: Drehachse
- 28: Aussparung
- 29: Führungsnut
- 30: Führungsschuh

## Patentansprüche

1. Schiebetüranlage (1) mit mindestens einem verschiebbar gelagerten Türflügel (2), mit mindestens einer Dichtungseinrichtung (12) zur Abdichtung des Türflügels (2) gegenüber mindestens einem benachbarten Bauteil der Schiebetüranlage (1), wobei die Dichtungseinrichtung (12) mindestens eine bewegliche Dichtleiste (14) aufweist, und wobei die Dichtungseinrichtung (12) zur Betätigung der Dichtleiste (14) mindestens ein Betätigungselement (15) aufweist, und wobei das Betätigungselement (15) durch eine Rückstelleinrichtung beaufschlagt ist, von welcher mindestens eine Kraftkomponente in Bewegungsrichtung des Türflügels (2) wirkt,
**dadurch gekennzeichnet,**
**dass** das Betätigungselement (15) mit einer im Bereich einer Nebenschließkante (3) des Türflügels (2) in oder an einem senkrechten Abschnitt eines Profils (4) des Türflügels (2) angeordneten Auslöseeinrichtung (20) zusammenwirkt, welche Auslöseeinrichtung (20) die in Bewegungsrichtung des Türflügels (2) wirkende Kraftkomponente der Rücksteileinrichtung über mindestens einen Hebel (26) und mindestens einen Mitnehmer (21, 25) in eine Richtung senkrecht zur Bewegungsrichtung des Türflügels (2) umlenkt, wobei der erste Mitnehmer (21) der Auslöseeinrichtung (20) an einem gegenüber einem Führungselement (23) der Auslöseeinrichtung (20) verschiebbaren Schlitten (22) angeordnet ist und mit einem gebäudeseitig montierten Anschlagselement (16) zusammenwirkt, und das Anschlagelement (16) einen Aufnahmebereich (17) für den Mitnehmer (21) aufweist, wobei der Aufnahmebereich (17) mindestens einen in Bezug auf die Bewegungsrichtung des Türflügels (2) schrägen Abschnitt (18) sowie mindestens einen in Bezug auf die Bewegungsrichtung des Türflügels (2) parallelen, geraden Abschnitt (19) aufweist.

2. Schlebetüranlage nach Anspruch 1,
**dadurch gekennzeichnet, dass** der erste Mitnehmer (21) der Auslöseeinrichtung (20) bei vollständig geschlossenem Türflügel mit dem in Bezug auf die Bewegungsrichtung des Türflügels (2) parallelen, geraden Abschnitt (19) des Aufnahmebereichs (17) des Anschlagelements (16) zusammenwirkt.

3. Schiebetüranlage nach Anspruch 1,
**dadurch gekennzeichnet, dass** der Schlitten (22) durch ein Rückstellelement (24) gegenüber dem Führungselement (23) beaufschlagt ist.

4. Schiebetüranlage nach einem oder mehreren der Ansprüche 1 oder 3, **dadurch gekennzeichnet, dass** an dem Schlitten (22) ein zweiter Mitnehmer (25) angeordnet ist.

5. Schiebetüranlage nach einem oder mehreren der Ansprüche 1, 3 oder 4,
**dadurch gekennzeichnet, dass** der Hebel (26) an dem Führungselement (23) um eine Drehachse (27) schwenkbar gelagert ist.

6. Schiebetüranlage nach Anspruch 5,
**dadurch gekennzeichnet, dass** der Hebel (26) mit dem zweiten Mitnehmer (25) sowie mit dem Betätigungselement (15) der Dichtungseinrichtung (12) zusammenwirkt.

7. Schiebetüranlage nach Anspruch 5,
**dadurch gekennzeichnet, dass** der Hebel (26) in seinem freien Endbereich eine Verdickung aufweist.

## Claims

1. Sliding-door installation (1) having at least one displaceably mounted door leaf (2), and having at least one sealing device (12) for sealing the door leaf (2) in relation to at least one adjacent component of the sliding-door installation (1), wherein the sealing device (12) has at least one moveable sealing strip (14), and wherein the sealing device (12), for actuating the sliding strip (14), has at least one actuating element (15), and wherein the actuating element (15) is activated by a restoring device, of which at least one force component acts in the direction of movement of the door leaf (2),
**characterized**
**in that** the actuating element (15) interacts with a triggering device (20) which is arranged in the region of a secondary closing edge (3) of the door leaf (2), in or on a vertical portion of a profile (4) of the door leaf (2), and by means of which triggering device (20) that force component of the restoring device which acts in the direction of movement of the door leaf (2) is deflected, via at least one lever (26) and at least one driver (21, 25), in a direction perpendicular to the direction of movement of the door leaf (2), wherein the first driver (21) of the triggering device (20) is arranged on a carriage (22), displaceable in relation to a guide element (23) of the triggering device (20), and interacts with a building-mounted stop element (16), and the stop element (16) has an accommodating region (17) for the driver (21), wherein the accommodating region (17) has at least one oblique portion (18), as seen in relation to the direction of the movement of the door leaf (2), and at least one rectilinear portion (19), which is parallel in relation to the direction of movement of the door leaf (2).

2. Sliding-door installation according to Claim 1,
**characterized in that** the first driver (21) of the triggering device (20), with the door leaf in the fully closed state, interacts with the rectilinear portion (19) of the accommodating region (17) of the stop element (16), said rectilinear portion being parallel in relation to the direction of movement of the door leaf (2).

3. Sliding-door installation according to Claim 1,
**characterized in that** the carriage (22) is activated in relation to the guide element (23) by a restoring element (24).

4. Sliding-door installation according to one or more of Claims 1 and 3,
**characterized in that** a second driver (25) is arranged on the carriage (22).

5. Sliding-door installation according to one or more of Claims 1, 3 and 4,
**characterized in that** the lever (26) is mounted on the guide element (23) such that it can be pivoted about a rotary pin (27).

6. Sliding-door installation according to Claim 5,
**characterized in that** the lever (26) interacts with the second driver (25) and with the actuating element (15) of the sealing device (12).

7. Sliding-door installation according to Claim 5,
**characterized in that** the lever (26) has a thickened portion in its free end region.

## Revendications

1. Installation de porte coulissante (1) comprenant au moins un vantail de porte (2) supporté de manière déplaçable, comprenant au moins un dispositif d'étanchéité (12) pour l'étanchéité du vantail de porte (2) vis-à-vis d'au moins un composant adjacent de l'installation de porte coulissante (1), le dispositif d'étanchéité (12) présentant au moins une nervure d'étanchéité mobile (14) et le dispositif d'étanchéité (12), pour l'actionnement de la nervure d'étanchéité (14), présentant au moins un élément d'actionnement (15), et l'élément d'actionnement (15) étant sollicité par un dispositif de rappel dont au moins une composante de force agit dans la direction de déplacement du vantail de porte (2),
**caractérisée en ce que**
l'élément d'actionnement (15) coopère avec un dispositif de déclenchement (20) disposé dans la région d'un bord de fermeture auxiliaire (3) du vantail de porte (2) dans ou sur une portion verticale d'un profilé (4) du vantail de porte (2), lequel dispositif de déclenchement (20) dévie la composante de force du dispositif de rappel agissant dans la direction de déplacement du vantail de porte (2) par le biais d'au moins un levier (26) et d'au moins un dispositif d'entraînement (21, 25) dans une direction perpendiculaire à la direction de déplacement du vantail de porte (2), le premier dispositif d'entraînement (21) du dispositif de déclenchement (20) étant disposé au niveau d'un chariot (22) déplaçable par rapport à un élément de guidage (23) du dispositif de déclenchement (20) et coopérant avec un élément de butée (16) monté du côté du bâtiment, et l'élément de butée (16) présentant une région de réception (17) pour le dispositif d'entraînement (21), la région de réception (17) présentant au moins une portion (18) oblique par rapport à la direction de déplacement du vantail de porte (2) ainsi qu'au moins une portion droite (19), parallèle par rapport à la direction de déplacement du vantail de porte (2).

2. Installation de porte coulissante selon la revendication 1,
**caractérisée en ce que**
le premier dispositif d'entraînement (21) du dispositif de déclenchement (20), lorsque le vantail de porte est complètement fermé, coopère avec la portion droite (19) parallèle par rapport à la direction de déplacement du vantail de porte (2) de la région de réception (17) de l'élément de butée (16).

3. Installation de porte coulissante selon la revendication 1,
**caractérisée en ce que**
le chariot (22) est sollicité par un élément de rappel (24) par rapport à l'élément de guidage (23).

4. Installation de porte coulissante selon l'une quelconque ou plusieurs des revendications 1 ou 3,
**caractérisée en ce qu'**un deuxième élément d'entraînement (25) est disposé sur le chariot (22).

5. Installation de porte coulissante selon l'une quelconque ou plusieurs des revendications 1, 3 ou 4,
**caractérisée en ce que** le levier (26) est supporté sur l'élément de guidage (23) de manière à pouvoir pivoter autour d'un axe de rotation (27).

6. Installation de porte coulissante selon la revendication 5,
**caractérisée en ce que** le levier (26) coopère avec le deuxième élément d'entraînement (25) et avec l'élément d'actionnement (15) du dispositif d'étanchéité (12).

7. Installation de porte coulissante selon la revendication 5,
**caractérisée en ce que** le levier (26) présente un épaississement dans sa région d'extrémité libre.
